# EUROPÄISCHE PATENTSCHRIFT

(11) **EP 0 882 650 B1**
(45) Veröffentlichungstag und Bekanntmachung des Hinweises auf die Patenterteilung: **29.11.2000**
(21) Anmeldenummer: 98202364.0
(22) Anmeldetag: 16.04.1997
(51) Int. Cl.: B65B 7/28, B21D 51/34, B65D 8/20

(54) **Verfahren zum Verbinden eines Unterteils eines Verpackungsbehälters mit einem Verschlusselement**
Method of connecting a packaging container body with a cover member
Procédé d'assemblage d'un corps de récipient et d'un couvercle

(30) Priorität: 08.05.1996 DE 19618310
(43) Veröffentlichungstag der Anmeldung: 09.12.1998
(62) Teilanmeldung aus: 97106215.3
(73) Patentinhaber: BMW-VOGEL AG, 4147 Aesch (CH)
(72) Erfinder: Maerky, Robert, 68480 Winkel (FR); Willig, Marc, 68130 Wittersdorf (FR); Rehm, Johannes, 79189 Bad Krozingen (DE)
(74) Vertreter: Kosel, Peter, Dipl.-Ing.

(56) Entgegenhaltungen:
- CH-A- 391 570
- CH-A- 642 316
- FR-A- 2 248 097

## Beschreibung

Die Erfindung betrifft ein Verfahren nach dem Oberbegriff des Anspruchs 1.

Bei einem bekannten Verfahren dieser Art (CH-Patentschrift 642 316 A5 der Anmelderin) ergibt sich grundsätzlich ein sehr sicherer Verschluß des Verpackungsbehälters. Es wird ein Sicherungsring verwendet. Der bekannte Verpackungsbehälter ist jedoch noch nicht zur Verwendung für den Gefahrgutbereich gemäß UN geeignet. Dies gilt insbesondere für dünnflüssige Gefahrgüter.

Aus der DE 36 24 769 A1 ist es an sich bekannt, einen im Querschnitt im wesentlichen rechteckigen, schalenförmigen Behälter mit einem sich nach außen erstreckenden Umfangsflansch durch einen blattförmigen, ebenen Deckelzuschnitt aus einer Metallfolie zu verschließen. Dies geschieht mit einem in mehrere bewegliche Sektionen unterteilten Bördelrahmen. Mit den Sektionen wird der Rand des Deckelzuschnitts um den Umfangsflansch gebördelt. Dabei liegt ein Werkzeugoberteil auf dem Deckel abschnitt auf. Jede Sektion ist mit einem Gelenkviereck an einem stationären Halteteil angelenkt. Eine untere, hakenartige Bördelkante jeder Sektion wird bei einer axialen Verschließbewegung des Werkzeugs im Bogen von außen nach innen geführt und vollendet dabei die Randbördelung.

Aus der CH 391 570 A ist ein Verschließwerkzeug an sich bekannt, mit dem die oberen Randbereiche einer Öffnung im Deckel einer Stahltrommel einerseits und eines Verschließorgans andererseits ohne Verwendung eines Sicherungsrings dicht miteinander verbunden werden sollen. Dazu verlaufen diese Randbereiche ineinandergehakt zunächst achsparallel (Fig. 4). Die Randbereiche werden sodann durch radial antreibbare Backensegmente oberhalb und unterhalb einer axial mittleren, nicht zu expandierenden Ringzone unter einem Winkel nach außen expandiert (Fig. 5). Wenn das Verschließorgan einmal geöffnet ist, kann die Öffnung damit nicht wieder verschlossen werden.

Aus der US 4 820 100 A ist es an sich bekannt, einen kreiszylindrischen Rumpf durch eine Verschließeinheit einer Verschließmaschine (Fig. 1) mit einem Boden über einen Doppelfalz lose zu verschließen. Der Boden wird mit einer ersten Innenanrollung angeliefert und in eine Formausnehmung eines glockenförmigen Formwerkzeugs eingebracht. Sodann werden Formsegmente in der Formausnehmung radial nach außen bis in eine Betriebsendstellung gegenüber der ersten Innenanrollung bewegt (Fig. 4). Danach wird der Rumpf axial über den Boden gepreßt und durch das stationäre Formwerkzeug mit einer sich in die erste Innenanrollung des Bodens lose einrollenden zweiten Innenanrollung versehen (Fig. 5). Schließlich werden die Formsegmente radial nach innen zurückbewegt, damit die Dose aus der Maschine entnommen werden kann (Fig. 6). Der lose Doppelfalz wird erst in einer der Maschine nachgeschalteten Station (Fig.7) mit einem Rollenpaar dichtgepreßt.

Aus der GB-Patentschrift 357 558 ist es an sich bekannt, die Ränder einer Behälteröffnung und eines in die Behälteröffnung eingesetzten, tassenförmigen Deckels durch gemeinsame Expansion formschlüssig miteinander zu verbinden. Radial außerhalb der Ränder befindet sich ein längsgeteilter, aus Sektoren zusammengesetzter Gegenhaltering mit radial innen eingeformten Umfangsrillen. Innerhalb der Ränder ist ein Gummiring angeordnet. Der Gummiring sitzt auf einer Stange, die unterhalb des Gummirings einen Teller trägt. Auf der Oberseite des Gummirings liegt ein Drückring, der mit einer oberen Buchse auf der Stange geführt ist. Eine axiale Annäherung des Tellers und des Drückrings hat zur Folge, daß der Gummiring radial nach außen expandiert und dabei die Ränder in die Rillen des Gegenhalterings preßt. Wenn die Verbindung dicht werden soll, wird zwischen die Ränder Wachs eingebracht.

Der Erfindung liegt die Aufgabe zugrunde, die Verschlußsicherheit der Verpackungsbehälter so zu erhöhen, daß diese auch die Baumusterprüfung mit UN-Zulassungskennzeichnung bestehen.

Diese Aufgabe ist durch die Merkmale des Anspruchs 1 gelöst. Hier ergibt sich der besondere Vorteil, daß ein zusätzlicher Sicherungsring entbehrlich ist und dennoch eine formschlüssige Verriegelung erreicht wird.

Gemäß Anspruch 2 ergibt sich eine besonders weitgehende formschlüssige Verriegelung.

Die Merkmale des Anspruchs 3 führen zu einer zusätzlichen Versteifung des Verschlußbereichs, wenn dies erforderlich ist.

Gemäß Anspruch 4 kann das Verschlußelement auf einfache Weise vom Unterteil abgenommen werden. Auch in diesem Fall ist der Verpackungsbehälter wiederverschließbar. Dazu wird das Verschlußelement wieder in die Aufnahmeöffnung des Unterteils eingedrückt.

Gemäß Anspruch 5 läßt sich das Verschlußelement besonders leicht entfernen. Die Zunge kann z.B. mit einer Zange oder einem speziellen Schlüssel ohne weiteres ergriffen und der Endabschnitt abgerissen werden.

Gemäß Anspruch 6 erhält man eine erhebliche zusätzliche Versteifung des Verschlußbereichs. Außerdem kann sich der freie Rand des zweiten Randbereichs des Verschlußelements während des Expandierens besonders zwängungsfrei ausformen.

Gemäß Anspruch 7 ergibt sich in der Außenanrollung ein erheblicher Stützeffekt mit entsprechender Formstabilität unter Last.

Dieser Stützeffekt wird gemäß Anspruch 8 besonders dann erzielt, wenn Belastungen vorzugsweise von der radial äußeren Seite zu erwarten sind.

Die Merkmale jedes der Ansprüche 9 und 10 führen zu einer erheblichen zusätzlichen Versteifung des Verschlußbereichs und wirken unzulässigen Verformungen des Verschlußbereichs im Test- oder Betriebsfall entgegen.

Diese und weitere Merkmale und Vorteile der Erfindung werden nachfolgend anhand der in den Zeichnungen dargestellten Ausführungsbeispiele näher erläutert. Es zeigt:
Fig. 1 einen Längsschnitt durch eine Ausführungsform des Verschlußbereichs mit Verschließwerkzeugen und in noch nicht verschlossenem Zustand,
Fig. 2 die der Fig. 1 entsprechende Schnittansicht in verschlossenem Zustand,
Fig. 3 einen Längsschnitt durch den Verschlußbereich einer anderen Ausführungsform in noch nicht verschlossenem Zustand mit Verschließwerkzeugen,
Fig. 4 die Ausführungsform nach Fig. 3 in verschlossenem Zustand,
Fig. 5 einen Längsschnitt durch den Verschlußbereich einer weiteren Ausführungsform mit Verschließwerkzeugen in noch nicht verschlossenem Zustand,
Fig. 6 den gemäß Fig. 5 hergestellten Verschlußbereich ohne Verschließwerkzeuge, und
Fig. 7 einen Fig. 6 entsprechenden Längsschnitt mit den zugehörigen Verschließwerkzeugen.

Fig. 1 zeigt einen Teil eines Verpackungsbehälters 1 mit einem Unterteil 2, dessen obere Öffnung 3 durch ein Verschlußelement 4 dicht verschlossen werden soll. Das Unterteil 2 und das Verschlußelement 4 bestehen aus Weißblech von z.B. 0,31 mm Dicke.

Ein erster Randbereich 5 des Unterteils 2 soll mit einem zweiten Randbereich 6 des Verschlußelements 4 dicht verbunden werden. Im Ausgangszustand besteht zwischen einer ersten Wand 7 des ersten Randbereichs 5 und einer zweiten Wand 8 des zweiten Randbereichs 6 ein Winkel 9 von z.B. 3 bis 5°. Der Winkel 9 erleichtert einerseits das Einsetzen des Verschlußelements 4 in die Öffnung 3, wie in Fig. 1 dargestellt, und ermöglicht andererseits das Ineinanderstapeln der Verschlußelemente 4 während Lagerung und Transport.

Ein erster freier Endbereich 10 des ersten Randbereichs 5 ist als eine Außenanrollung ausgebildet. Ein freies Ende 11 der Außenanrollung liegt einem radial äußeren Abschnitt 12 der Außenanrollung gegenüber.

An die zweite Wand 8 schließt sich oben ein zweiter freier Endbereich 13 des zweiten Randbereichs 6 an. Der zweite freie Endbereich 13 endet in einer Anrollung 14 und trägt eine Ringdichtung 15, die mit dem ersten freien Endbereich 10 abdichtend zusammenwirkt.

Das Verschlußelement 4 wird entweder von Hand oder automatisch so in der Öffnung 3 plaziert, wie dies Fig. 1 zeigt. Sodann wird mit einem ringförmigen Drückwerkzeug 18 eine axiale Druckkraft 19 bis zur ausreichenden Dichtkompression der Ringdichtung 15 auf einen oberen Rand des zweiten freien Endbereichs 13 ausgeübt. Dies hat zur Folge, daß die zweite Wand 8 noch etwas tiefer in die Öffnung 3 hineingedrückt wird, als dies in Fig. 1 zu sehen ist. Dabei drückt sich der erste freie Endbereich 10 entsprechend tiefer in die Ringdichtung 15 ein.

Sodann wird mit einer radial inneren Seite 21 des zweiten Randbereichs 6 ein Expandierwerkzeug 22 (s.auch Fig. 3) in Berührung gebracht. Dies geschieht dadurch, daß über den Umfang verteilte, im einzelnen nicht gezeichnete Segmente des Expandierwerkzeugs 22 radial nach außen bewegt werden. Dadurch werden der erste 5 und der zweite Randbereich 6 gemeinsam expandiert, bis eine formschlüssige Verriegelung erreicht ist. Während dieses Expandierens wird die axiale Druckkraft 19 aufrechterhalten, so daß sich der zweite freie Endbereich 13 in der in Fig. 2 ersichtlichen Weise zunehmend um den ersten freien Endbereich 10 herumlegt und damit die Abdichtung vervollständigt. In dem Endzustand gemäß Fig. 2 hat sich eine radial äußere Seite 23 der ersten Wand 7 gegen einen als Anschlag wirkenden, radial inneren Rand 24 eines freien Endes 40 der zweiten freien Endbereichs 13 gelegt.

Die formschlüssige Verriegelung ist gemäß Fig. 2 dadurch zustande gekommen, daß sich während der Expansion der erste freie Endbereich 10 in vollem Umfang über das Freie Ende 40 bewegt hat.

In Fig. 1 ist auch eine wirksame axiale Länge 38 des Expandierwerkzeugs 22 eingezeichnet.

In allen Zeichnungsfiguren sind gleiche Teile mit gleichen Bezugszahlen versehen.

Bei dem Ausführungsbeispiel nach Fig. 1 und 2 wird der zweite freie Endbereich 13 durch einen radial außerhalb angeordneten, ringförmigen Gegenhalter 39 abgestützt. Der Gegenhalter 39 ist in diesem Fall als unterer Fortsatz des Drückwerkzeugs 18 ausgebildet und bleibt stationär, solange mit dem Expandierwerkzeug 22 expandiert wird. Während dieses Expandierens rollt sich das freie Ende 40 des zweiten freien Endbereichs 13 zunehmend ein, bis es den ersten freien Endbereich 10 zur formschlüssigen Verriegelung axial fluchtend untergriffen hat.

Dieser Zustand ist in Fig. 2 gezeigt. Dabei ist das Einrollen des freien Endes 40 so weit getrieben, daß das freie Ende 40 einerseits unten an dem freien Endbereich 10 und andererseits an der radial äußeren Seite 23 der ersten Wand 7 anliegt.

Wenn das Verschlußelement 4 von dem Unterteil 2 wieder abgenommen werden soll, kann die aus Fig. 2 ersichtliche formschlüssige Verriegelung durch das freie Ende 40 dadurch aufgehoben werden, daß zumindest ein den ersten freien Endbereich 10 axial fluchtend untergreifender Endabschnitt 41 des zweiten freien Endbereichs 13 von dem Rest des zweiten freien Endbereichs 13 abgetrennt wird. Dazu ist in dem zweiten freien Endbereich 13 eine um den gesamten Umfang umlaufende Ritzlinie 42 vorgesehen. Außerdem ist der Endabschnitt 41 mit einer Zunge 43 versehen, die mit einer Zange oder einem Schlüssel ergriffen und zum Ausgangspunkt des Abreißens des Endabschnitts 41 gemacht werden kann.

Das Ausführungsbeispiel gemäß den Fig. 3 und 4 ähnelt dem der Fig. 1 und 2. In den Fig. 3 und 4 ist das freie Ende 40 mit einem umlaufenden unteren Fortsatz 44 versehen. Der untere Fortsatz 44 wird beim Expandieren durch einen längsgeteilten ringförmigen Gegenhalter 45 so abgestützt und geformt, daß er am Ende der Expansion bandagenartig an der radial äußeren Seite 23 der ersten Wand 7 anliegt. Dieser Endzustand ist in Fig. 4 dargestellt.

Der längsgeteilte ringförmige Gegenhalter 45 schließt sich vorzugsweise gemäß Fig. 3 unten an den Gegenhalter 39 an und ist in den Richtungen eines Doppelpfeils 46 quer zu der Längsachse des Verpackungsbehälters 1 bewegbar.

Die Ausführungsform nach Fig. 5 und 6 entspricht derjenigen nach Fig. 1 und 2. Allerdings ist während der Expansion gemäß Fig.6 an ein axial äußeres Ende 26 der zweiten Wand 8 eine sich über das äußere Ende 26 hinaus radial nach innen erstreckende Sicke 27 angeformt worden. Die Sicke 27 versteift den zweiten Randbereich 6 und gestattet dem zweiten freien Endbereich 13 eine optimale Formgestaltung innerhalb des durch das Drückwerkzeug 18 und den Gegenhalter 39 definierten Ringraums.

Fig. 7 verdeutlicht, wie die einzelnen Segmente des Expandierwerkzeugs 22 mit einer radiaTen Nut 28 auf einem radialen Führungsring 29 des Drückwerkzeugs 18 geführt sind. So können sich die Segmente des Expandierwerkzeugs 22 in den Richtungen eines Doppelpfeils 30 in radialer Richtung zum Expandieren und wieder zurück in ihre Ruhestellung bewegen. Diese Bewegung erfolgt durch einen mittigen Konus 31, dessen Außenfläche mit einer komplementären Schrägfläche 32 jedes Segments des Expandierwerkzeugs 22 zusammenwirkt. Der Konus 31 wird parallel zur Längsachse des Verackungsbehälters 1 in den Richtungen eines Doppelpfeils 34 in im einzelnen nicht dargestellter Weise angetrieben. Die Werkzeuge 18 und 22 sowie der Konus 31 können parallel zur Längsachse des Verpackungsbehälters 1 in den Richtungen eines Doppelpfeils 35 als Einheit bewegt werden.

## Patentansprüche

1. Verfahren zum dichten Verbinden eines ersten Randbereichs (5) eines Unterteils (2) eines Verpackungsbehälters (1) aus Blech mit einem zweiten Randbereich (6) eines Verschlußelements (4) aus Blech,
wobei der zweite Randbereich (6) eine mit dem ersten Randbereich (5) zusammenwirkende Ringdichtung (15) trägt,
und wobei sich innerhalb der Ringdichtung (15) eine erste Wand (7) des ersten Randbereichs (5) und eine zweite Wand (8) des zweiten Randbereichs (6) gegenüberliegen,
mit folgenden Schritten:
(a) Das Verschlußelement (4) wird mit der Ringdichtung (15) auf den ersten Randbereich (5) gelegt,
(b) auf den zweiten Randbereich (6) wird mit einem Drückwerkzeug (18) eine axiale Druckkraft (19) bis zur ausreichenden Dichtkompression der Ringdichtung (15) ausgeübt,
(c) mit einer radial inneren Seite (21) des zweiten Randbereichs (6) wird ein Expandierwerkzeug (22) in Berührung gebracht, und
(d) der erste (5) und der zweite Randbereich (6) werden gemeinsam durch das Expandierwerkzeug (22) expandiert, bis eine formschlüssige Verriegelung erreicht ist, wobei die erste und die zweite Wand (7, 8) im wesentlichen parallel zu einer Längsachse des Verpackungsbehälters (1) gehalten werden,
gekennzeichnet durch folgende Schritte:
(A) Im Schritt (d) wird ein zweiter freier Endbereich (13) des zweiten Randbereichs (6) durch einen radial außerhalb angeordneten, ringförmigen Gegenhalter (39) abgestützt und verformt, und
(B) die Verformung gemäß Schritt (A) wird fortgesetzt, bis ein freies Ende (40) des zweiten freien Endbereichs (13) einen ersten freien Endbereich (10) des ersten Randbereichs (5) zur formschlüssigen Verriegelung axial fluchtend untergriffen hat.

2. Verfahren nach Anspruch 1,
dadurch gekennzeichnet, daß die Verformung gemäß Schritt (B) fortgesetzt wird, bis das freie Ende (40) einerseits unten an dem ersten freien Endbereich (10) und andererseits an einer radial äußeren Seite (23) der ersten Wand (7) anliegt.

3. Verfahren nach Anspruch 1 oder 2,
dadurch gekennzeichnet, daß ein unterer Fortsatz (44) des freien Endes (40) durch einen längsgeteilten, ringförmigen Gegenhalter (45) so abgestützt und geformt wird, daß er am Ende der Expansion bandagenartig an einer radial äußeren Seite (23) der ersten Wand (7) anliegt.

4. Verfahren nach einem der Ansprüche 1 bis 3,
dadurch gekennzeichnet, daß zum Abnehmen des Verschlußelements (4) von dem Unterteil (2) die formschlüssige Verriegelung dadurch aufgehoben wird, daß zumindest ein den ersten freien Endbereich (10) axial fluchtend untergreifender Endabschnitt (41) des zweiten freien Endbereichs (13) abgetrennt wird.

5. Verfahren nach Anspruch 4,
dadurch gekennzeichnet, daß der Endabschnitt (41) längs einer Ritzlinie (42) in dem zweiten freien Endbereich (13) über eine Zunge (43) des Endabschnitts (41) abgetrennt wird.

6. Verfahren nach einem der Ansprüche 1 bis 5,
dadurch gekennzeichnet, daß im Schritt (d) an ein axial äußeres Ende (26) der zweiten Wand (8) eine sich über das äußere Ende (26) hinaus radial nach innen erstreckende Sicke (27) angeformt wird.

7. Verfahren nach einem der Ansprüche 1 bis 6,
dadurch gekennzeichnet, daß vor dem Schritt (a) der erste freie Endbereich (10) als eine Außenanrollung von wenigstens 360° ausgebildet wird.

8. Verfahren nach Anspruch 7,
dadurch gekennzeichnet, daß ein freies Ende (11) der Außenanrollung (10) einem radial äußeren Abschnitt (12) der Außenanrollung (10) gegenüberliegt.

9. Verfahren nach einem der Ansprüche 1 bis 8,
dadurch gekennzeichnet, daß das Verhältnis V = (Nenndurchmesser des Verpackungsbehälters (1)) : (wirksamer axialer Länge (38) des Expandierwerkzeugs(22)) zu 15 bis 25 gemacht wird.

10. Verfahren nach Anspruch 9,
dadurch gekennzeichnet, daß das Verhältnis V zu 18 bis 22 gemacht wird.

## Claims

1. Method of sealingly connecting a first edge region (5) of a lower part (2) of a packaging container (1) consisting of sheet metal to a second edge region (6) of a closure element (4) consisting of sheet metal,
wherein the second edge region (6) supports an annular seal (15) which cooperates with the first edge region (5),
and wherein, within the annular seal (15), a first wall (7) of the first edge region (5) and a second wall (8) of the second edge region (6) lie opposite each other,
comprising the following steps:
(a) placing the closure element (4) with the annular seal (15) on the first edge region (5),
(b) exerting on the second edge region (6) an axial pressure force (19) by means of a pressure tool (18) until the annular seal (15) is compressed in a sufficiently sealed manner,
(c) contacting an expanding tool (22) with a radially inner side (21) of the second edge region (6), and
(d) expanding the first (5) and the second edge regions (6) as one by means of the expanding tool (22) until a positively locking closure arrangement is achieved, with the first and second walls (7,8) being held substantially parallel to a longitudinal axis of the packaging container (1),
characterised by the following steps:
(A) In step (d) a second free and region (13) of the second edge region (6) is supported and deformed, and
(B) the deformation according to step (A) is continued, until a free end (40) of the second free end region (13) has moved in axial alignment under a first free end region (10) of the first edge region (5) in order to achieve a positive locking closure.

2. Method according to claim 1,
characterised in that the deformation according to step (B) is continued, until the free end (40) abuts on the one hand against a lower part of the first free end region (10) and on the other hand against a radially outer side (23) of the first wall (7).

3. Method according to claim 1 or 2,
characterised in that a lower extension (44) of the free end (40) is so supported and deformed by a longitudinally divided, annular counterholding member (45) that, at the end of the expansion, the lower extension abuts binding-like against a radially outer side (23) of the first wall (7).

4. Method according to one of claims 1 to 3,
characterised in that, for removing the closure element (4) from the lower part (2), the positive locking closure is released by severing at least an end section (41) of the second free end region (13), which is axially alignedly reaching under the first free end region (10).

5. Method according to claim 4,
characterised in that the end section (41) is severed along a weakening line (42) in the second free end region (13) via a tongue (43).

6. Method according to one of claims 1 to 5,
characterised in that in step (d) there is formed on an axially outer end (26) of the second wall (8) a bead (27) which extends radially inwardly beyond the outer end (26).

7. Method according to one of claims 1 to 6,
characterised in that prior to step (a) the first free end region (10) is formed as an outwardly rolled region of at least 360°.

8. Method according to claim 7,
characterised in that a free end (11) of the outwardly rolled region (10) is opposite a radially outer section (12) of the outwardly rolled region (10).

9. Method according to one of claims 1 to 8,
characterised in that the ratio V = (nominal diameter of the packaging container (1)) : (effective axial length (38) of the expanding tool 22)) is made 15 to 25.

10. Method according to claim 9,
characterised in that the ratio V is made 18 to 22.

## Revendications

1. Procédé d'assemblage étanche d'une première région de bord (5) d'une partie inférieure (2) d'un récipient d'emballage (1) en tôle avec une deuxième partie de bord (6) d'un couvercle (4) en tôle,
dans lequel la deuxième partie de bord (6) porte un joint annulaire (15) coopérant avec la première partie de bord (5),
et dans lequel une première paroi (7) de la première partie de bord (5) et une deuxième paroi (8) de la deuxième partie de bord (6) se font face à l'intérieur du joint annulaire (15),
comportant les étapes suivantes:
(a) pose du couvercle (4) avec le joint annulaire (15) sur la première partie de bord (5);
(b) application d'une force de pression axiale (19) sur la deuxième partie de bord (6) avec un outil presseur (18) jusqu'à obtention d'une compression suffisante du joint annulaire (15);
(c) mise en contact d'un outil d'expansion (22) avec une face intérieure dans le sens radial (21) du deuxième bord (6) et
(d) expansion de la première et de la deuxième parties de bord (5 et 6) ensemble à l'aide de l'outil d'expansion (22) jusqu'à obtention d'un blocage par engagement positif, la première et la seconde paroi (7, 8) étant maintenues sensiblement parallèlement à un axe longitudinal du récipient d'emballage (1),
caractérisé par les étapes suivantes:
(A) A l'étape (d), une seconde zone d'extrémité (13) libre de la seconde région de bord (6) est soutenue et déformée par un contreappui (39) annulaire disposé à l'extérieur dans le sens radial et
(B) la déformation selon l'étape (A) est poursuivie jusqu'à ce qu'une extrémité libre (40) de la seconde zone d'extrémité libre (13) ait saisi par dessous, selon un alignement dans le sens axial, une première zone d'extrémité (10) libre de la première région de bord (5) pour un verrouillage par engagement positif.

2. Procédé selon la revendication 1, caractérisé en ce que la déformation selon l'étape (B) est poursuivie jusqu'à ce que l'extrémité libre (40) repose d'une part, au-dessous contre la première zone d'extrémité ( 10) libre et d'autre part, contre un côté radialement extérieur (23) de la première paroi (7).

3. Procédé selon la revendication 1 ou 2, caractérisé en ce qu'un prolongement (44) inférieur de l'extrémité libre (40) est soutenu et formé par un contre-appui annulaire (45) divisé longitudinalement de telle sorte qu'à la fin de l'expansion, il repose, de façon similaire à un bandage, contre un côté (23) radialement extérieur de la première paroi (7).

4. Procédé selon l'une des revendications 1 à 3, caractérisé en ce que, pour enlever le couvercle (4) de l'élément inférieur (2), le verrouillage par engagement positif est soulevé par le fait qu'au moins un segment d'extrémité (41) qui saisit par dessous, selon un alignement dans le sens axial, la première zone d'extrémité libre (10) de la seconde zone d'extrémité libre (13), est séparé.

5. Procédé selon la revendication 4, caractérisé en ce que le segment d'extrémité (41) est séparé le long d'une strie (42) dans la seconde zone d'extrémité libre (13) au-dessus d'une languette (43) du segment d'extrémité (41).

6. Procédé selon l'une des revendications 1 à 5, caractérisé en ce qu'il se forme dans l'étape (d), sur une extrémité extérieure dans le sens axial (26) de la deuxième paroi (8), un bourrelet (27) s'étendant dans le sens radial vers l'intérieur au-delà de l'extrémité extérieure (26).

7. Procédé selon l'une des revendications 1 à 6, caractérisé en ce qu'avant l'étape (a), la première zone d'extrémité libre (10) est conformée comme un enroulement extérieur d'au moins 360°.

8. Procédé selon la revendication 7, caractérisé en ce qu'une extrémité libre (11) de l'enroulement extérieur (10) fait face à une partie extérieure dans le sens radial (12) de l'enroulement extérieur (10).

9. Procédé selon l'une ou l'ensemble des revendications 1 à 8, caractérisé en ce que le rapport V = (diamètre nominal du récipient (1))/ (longueur axiale active (38) de l'outil d'expansion (22)) est de l'ordre de 15 à 25.

10. Procédé selon la revendication 9, caractérisé en ce que le rapport V est de l'ordre de 18 à 22.
